# EUROPÄISCHE PATENTSCHRIFT

(11) **EP 0 028 782 B1**
(45) Veröffentlichungstag und Bekanntmachung des Hinweises auf die Patenterteilung: **04.04.1984**
(21) Anmeldenummer: 80106717.4
(22) Anmeldetag: 31.10.1980
(51) Int. Cl.: F24B 5/02, F24B 1/06, F24C 15/34

(54) **Kachelgrundofen**
Tile stove
Poêle de faience

(30) Priorität: 13.11.1979 DE 2945743; 08.01.1980 DE 3000435
(43) Veröffentlichungstag der Anmeldung: 20.05.1981
(73) Patentinhaber: Wenisch, Josef, D-8596 Mitterteich (DE)
(72) Erfinder: Wenisch, Josef, D-8596 Mitterteich (DE); Süss, Engelbert, D-8596 Mitterteich (DE); Kraus, Eduard, D-8596 Mitterteich (DE)
(74) Vertreter: Kador & Partner

## Beschreibung

Die Erfindung bezieht sich auf einen Kachelgrundofen, der Rauchgasheizzüge entsprechend dem Oberbegriff des Anspruchs 1 aufweist.

Die wichtigsten Bauarten von ortsfesten Kachelöfen sind der Kachelgrundofen und der Einsatzofen. Bei einem Einsatzofen besteht der Innenofen aus einem eisernen Dauerbrandeinsatz. Demgegenüber weist ein Kachelgrundofen einen Innenofen auf, der aus einem gemauerten Schamott-Unterteil, in dem sich der Verbrennungsraum und der Ascheraum befinden, und aus einem Schamott-Oberteil, das die Rauchgasheizzüge, d. h. in der Regel horizontale, übereinander angeordnete Kanäle zur Abgabe der Wärme der Rauchgase, enthält, besteht. Der Innenofen des Kachelgrundofens wird dann mit Rost, Feuertür, Aschekasten und Aschetür versehen, sowie mit Kacheln verkleidet.

Gegenüber Einsatzöfen weisen Kachelgrundöfen den Vorteil auf, aufgrund der sehr großen Schamott-Masse ein sehr großes Wärmespeichervermögen zu besitzen.

Kachelgrundöfen werden im allgemeinen sehr individuell gestaltet, und zwar insbesondere im Hinblick auf den Standort, die Größe des zu heizenden Raumes und den gewünschten Stil. Die Innenöfen der Kachelgrundöfen werden daher bisher aus Schamott-Steinen und -Platten errichtet, die entsprechend zugeschnitten werden müssen. Im Hinblick auf die hohen Arbeitslöhne ist die Errichtung eines Kachelgrundofens also sehr teuer.

Aus der DE-C-324 033 ist ein Heizofen bekannt, der als Rauchgasheizzüge Säulen auf beiden Seiten aufweist, die aus Formhohlsteinen gebildet sind. Aus der DE-C-401 640 geht ein Heizofen als bekannt hervor, bei dem für den Luftdurchgang quer durch den Ofen und die Rauchgasheizzüge in Längs- und Querschichten übereinander angeordnete Formhohlsteine angeordnet sind. Die Ausgestaltung der Rauchgasheizzüge der beiden bekannten Öfen ist für Kachelgrundöfen nicht geeignet.

Aus der DE-C-675 269 ist ein Ofen mit mehreren übereinander angeordneten Rauchgasheizzügen, die durch horizontale Zwischenwände voneinander getrennt sind, wobei die Zwischenwände abwechselnd an dem einen und an dem anderen Ende der Rauchgasheizzüge eine Öffnung freilassen, um die Rauchgasheizzüge unter Umlenkung der Rauchgase in die entgegengesetzte Richtung miteinander zu verbinden, bekannt. Der Ofen wird dabei aus Formsteinen gebildet, die Aussparungen aufweisen, die jeweils einen Rauchgasheizzug von der Öffnung am einen Ende zu der Öffnung am anderen Ende bilden, so daß bei aufeinander geschichteten Formsteinen in Strömungsrichtung der Rauchgase die Heizzüge mit einer den Aussparungen entsprechenden Breite sich zickzackförmig nach oben erstrecken. Diese Formsteine lassen jedoch nur in sehr beschränktem Maße eine individuelle Bauweise des Ofens zu.

Bei einem weiteren Ofen, der aus der DE-C-388 080 bekannt ist, sind drei senkrecht verlaufende Rauchgasheizzüge in zwei senkrechten Heizsäulen vorgesehen. Die Außenwände jeder Heizsäule bestehen aus zwei sich gegenüberliegenden U-förmigen Bauteilen, zwischen denen Platten angeordnet sind, wobei an den Stoßstellen der Platten mit den U-förmigen Teilen jeweils ein Falz vorgesehen ist.

Der Erfindung, wie sie in den Ansprüchen umrissen ist, liegt die Aufgabe zugrunde, die Herstellungskosten, und zwar insbesondere die Lohnkosten für die Einrichtung des Innenofens eines Kachelgrundofens herabzusetzen und trotzdem eine weitgehende Freiheit bei der Gestaltung des Ofens zuzulassen.

Nach der Erfindung weisen alle, oder zumindest fast alle wesentlichen Bauteile der Rauchgasheizzüge einen U-förmigen Querschnitt auf. Die U-förmigen Bauteile lassen sich beispielsweise durch Strangpressen sehr wirtschaftlich herstellen. Die Aussparungen und Öffnungen in den U-förmigen Bauteilen, wie sie beispielsweise in den Ansprüchen 2, 4 und 5 bzw. im Anspruch 6 angegeben sind, lassen sich nach dem Strangpressen z. B. durch Stanzen einfach ausführen. Die U-förmigen Bauteile lassen sich hinsichtlich ihrer Abmessungen standardisieren, und zwar nach dem Rastermaß der Ofenkacheln. Durch entsprechende Kombination der U-förmigen Bauteile ist es möglich, für nahezu jeden beliebigen Kachelgrundofentyp die gesamten Rauchgasheizzüge ohne Schneidarbeit zu errichten, d. h. in sehr kurzer Zeit (z. B. in 3-5 Stunden). Sämtliche Bauteile des Innenofen-Oberteils des erfindungsgemäßen Kachelgrundofens bestehen aus feuerfestem Material, insbesondere Schamott.

Nachstehend ist die Erfindung anhand der beigefügten Zeichnung beispielsweise erläutert. Darin zeigt
Fig. 1 perspektivisch das die Rauchgasheizzüge aufweisende Oberteil eines Kachelgrundofen-Innenofens nach einer ersten Ausführungsform der Erfindung, wobei die obere Hälfte des Oberteils weggeschnitten ist,
Fig. 2 in der Draufsicht das U-förmige Bauteil an den Stirnseiten der Rauchgasheizzüge des Innenofen-Oberteils nach Fig. 1,
Fig. 3 eine Draufsicht auf die Stirnwand des Bauteils nach Fig. 2,
Fig. 4 eine Draufsicht auf eine Seitenwand des Bauteils nach Fig. 2,
Fig. 5 eine Ansicht des weiteren U-förmigen Bauteils zur Bildung der Zwischenwände des Innenofen-Oberteils nach Fig.1, und zwar in Längsrichtung der Rauchgasheizzüge gesehen,
Fig. 6 eine Ansicht einer Seitenwand des Bauteils nach Fig. 5,
Fig. 7 eine Ansicht einer Seitenwand eines Bauteils nach Fig. 5, das jedoch nur halb so lang ist, wie das Bauteil nach Fig. 6,
Fig. 8 perspektivisch das die Rauchgasheizzüge aufweisende Oberteil eines Kachelgrundofen-Innenofens nach einer weiteren Ausführungsform der Erfindung, wobei die obere Hälfte des Oberteils weggeschnitten ist,
Fig. 9 in der Draufsicht das U-förmige Bauteil an den Stirnseiten der Rauchgasheizzüge bzw. eine Ansicht des U-förmigen Bauteils zur Bildung der Zwischenwände des Innenofen-Oberteils nach Fig. 8,
Fig. 10 eine Ansicht einer Seitenwand des Bauteils nach Fig. 9,
Fig. 11 eine Ansicht einer Seitenwand eines Bauteils nach Fig. 9, das jedoch nur etwa halb so lang ist, wie das Bauteil nach Fig. 10,
Fig. 12 eine Ansicht eines weiteren U-förmigen Bauteils zur Bildung der Zwischenwände des Innenofen-Oberteils nach Fig. 8, und zwar in Längsrichtung der Rauchgasheizzüge gesehen,
Fig. 13 eine Ansicht des Bauteils nach Fig. 12 von unten,
Fig. 14 eine Ansicht einer Seitenwand des Bauteils nach Fig. 12,
Fig. 15 perspektivisch das die Rauchgasheizzüge aufweisende Oberteil des Kachelgrundofen-Innenofens nach wieder einer anderen Ausführungsform der Erfindung, wobei die obere Hälfte des Oberteils weggeschnitten ist,
Fig. 16 in der Draufsicht das U-förmige Bauteil an den Stirnseiten der Rauchgasheizzüge des Innenofen-Oberteils nach Fig. 15,
Fig. 17 eine Draufsicht auf eine Seitenwand des Bauteils nach Fig. 16,
Fig. 18 eine Draufsicht auf die Stirnwand des Bauteils nach Fig. 16,
Fig. 19 eine Draufsicht auf eine Platte zur Bildung der Zwischenwände des Innenofen-Oberteils nach Fig. 1,
Fig. 20 eine Seitenansicht der Platte nach Fig. 19,
Fig. 21 perspektivisch das die Rauchgasheizzüge aufweisende Oberteil eines Kachelgrundofen-Innenofens nach einer anderen Ausführungsform der Erfindung, wobei die obere Hälfte des Oberteils weggeschnitten ist,
Fig. 22 in der Draufsicht eines der beiden U-förmigen Bauteile an den Stirnseiten der Rauchgasheizzüge des Innenofen-Oberteils nach Fig. 21,
Fig. 23 eine Draufsicht auf die Stirnwand des Bauteils nach Fig. 22,
Fig. 24 eine Draufsicht auf eine Seitenwand des Bauteils nach Fig. 22,
Fig. 25 eine Draufsicht auf das andere der beiden U-förmigen Bauteile an den Stirnseiten der Rauchgasheizzüge sowie eine Ansicht des U-förmigen Bauteils zur Bildung der Zwischenwände des Innenofen-Oberteils nach Fig. 21, und zwar in Längsrichtung der Rauchgasheizzüge gesehen,
Fig. 26 eine Ansicht einer Seitenwand des Bauteils nach Fig. 25,
Fig. 27 perspektivisch das die Rauchgasheizzüge aufweisende Oberteil eines Kachelgrundofen-Innenofens nach einer fünften Ausführungsform, wobei die obere Hälfte des Oberteils weggeschnitten ist,
Fig. 28 eine Draufsicht auf die Stirnwand eines der beiden U-förmigen Bauteile an den Stirnseiten der Rauchgasheizzüge des Innenofen-Oberteils nach Fig. 27,
Fig. 29 eine Draufsicht auf das U-förmige Bauteil nach Fig. 28 von oben,
Fig. 30 eine Draufsicht auf eine Seitenwand des Bauteils nach Fig. 28,
Fig. 31 eine Draufsicht auf die Stirnwand des anderen der beiden U-förmigen Bauteile an den Stirnseiten der Rauchgasheizzüge des Innenofen-Oberteils nach Fig. 27,
Fig. 32 eine Draufsicht auf das Bauteil nach Fig. 31 von oben,
Fig. 33 einen Schnitt des Bauteils nach Fig. 31 in der Längsrichtung der Rauchgasheizzüge,
Fig. 34 eine Ansicht des weiteren U-förmigen Bauteils zur Bildung der Zwischenwände des Innenofen-Oberteils nach Fig. 27, in Längsrichtung der Rauchgasheizzüge gesehen, und
Fig. 35 eine Ansicht einer Seitenwand des Bauteils nach Fig. 34.

In dem in der Zeichnung dargestellten Oberteil 1 des Innenofens eines Kachelgrundofens sind mehrere horizontal verlaufende Rauchgasheizzüge 2 übereinander angeordnet. Die Rauchgasheizzüge 2 sind durch Zwischenwände 3 voneinander getrennt. Die Zwischenwände 3 lassen jedoch abwechselnd an dem einen oder anderen Ende der übereinander angeordneten Rauchgasheizzüge 2 Öffnungen 4 frei. Durch die Öffnungen 4 werden die Rauchgasheizzüge 2 miteinander verbunden, so daß die von dem (nicht dargestellten) Verbrennungsraum im Unterteil des Ofens in Richtung des Pfeiles 5 (Fig. 1) von unten nach oben durch die Rauchgasheizzüge 2 strömenden Rauchgase an den Öffnungen 4 jeweils in die Gegenrichtung umgelenkt werden.

An den Enden der Rauchgasheizzüge 2, an denen die Öffnungen 4 vorgesehen sind bzw. die Umlenkung der Rauchgase erfolgt, besteht das Innenofen-Oberteil 1 aus im Querschnitt U-förmigen Bauteilen 6; 26; 36, 36'; 46, 418; 518, 518'. Die Stege 8; 28; 38; 48; 519 der U-förmigen Bauteile 6; 26; 36, 36'; 46, 418; 518, 518' bilden die beiden Stirnwände des Innenofen-Oberteils 1 oder der Rauchgasheizzüge 2. Die Schenkel 9; 29; 39'; 49 der U-förmigen Bauteile 6; 26; 36, 36', 46,418; 518, 518' bilden die Seitenwände (Fig. 15) oder zumindest einen Teil der Seitenwände des Innenofen-Oberteils 1 bzw. der Rauchgasheizzüge 2 (Fig. 1, 8, 21 und 27).

Bei der Ausführungsform nach Fig. 15, bei der die Stirnwände sowie die Seitenwände allein durch die U-förmigen Bauteile 36, 36' gebildet sind, weist jeder Rauchgasheizzug 2 zwei solche U-förmige Bauteile 36, 36' auf. Zur Bildung der Zwischenwände 3 sind rechteckige Platten 11 vorgesehen, wobei die U-förmigen Bauteile 36, 36' an ihren Schenkeln 39 Aussparungen 12 aufweisen, die die Platten 11 aufnehmen.

Bei den übrigen in der Zeichnung dargestellten Ausführungsformen (Fig. 1, 8, 21 und 27) bilden die Schenkel 9, 29, 39' und 49 der U-förmigen Bauteile 6; 26; 46, 418; 518, 518' an den Enden der Rauchgasheizzüge 2 nur einen Teil der Seitenwände derselben und es sind weitere, im Querschnitt U-förmige Bauteile 13; 213, 213'; 413; 513 vorgesehen, deren Schenkel 14; 214, 214'; 414; 514 die Seitenwände zwischen den U-förmigen Bauteilen 6; 26; 46, 418; 518, 518' an den Rauchgasheizzugenden und deren Stege 15; 215, 215'; 415; 515, die Zwischenwände 3 zwischen den Rauchgasheizzügen 2 bilden.

Bei der Ausführungsform nach Fig. 1 erstrekken sich die U-förmigen Bauteile 6 an den Enden der Rauchgasheizzüge 2 jeweils über zwei Rauchgasheizzüge 2 hinweg, d. h. die Bauteile 6 sind insgesamt doppelt so lang wie die Höhe der Rauchgasheizzüge 2 bzw. der weiteren U-förmigen Bauteile 13. An ihren Schenkeln 9 sind die U-förmigen Bauteile 6 mit Aussparungen 16 versehen. Die Aussparungen 16 umfassen etwa die Hälfte der Länge jedes Schenkels 9 und erstrekken sich bis zum Steg 8 des U-förmigen Bauteils 6. In den Aussparungen 16 greift das benachbarte U-förmige Bauteil 13 mit seinen Schenkeln 14 ein.

Bei der Ausführungsform nach Fig. 8 sind gleichfalls sich jeweils über zwei Rauchgasheizzüge 2 erstreckende U-förmige Bauteile 26 an den Enden der Rauchgasheizzüge 2 vorgesehen. Jedoch sind dort Aussparungen 217 in den Schenkeln 214 des benachbarten U-förmigen Bauteils 213' vorgesehen. In die Aussparungen 217 greifen die U-förmigen Bauteile 26 an den Rauchgasheizzugenden ein.

Bei der besonders bevorzugten Ausführungsform nach Fig. 21 ist im Bereich jeder Öffnung 4 zwischen zwei benachbarten Rauchgasheizzügen ein U-förmiges Bauteil 46 sowie ein weiteres U-förmiges Bauteil 418 vorgesehen. Das heißt jede Stirnwand des Innenofens 1 wird abwechselnd durch ein U-förmiges Bauteil 46 sowie ein U-förmiges Bauteil 18 gebildet. Das U-förmige Bauteil 46 entspricht dabei dem U-förmigen Bauteil 413 in der Mitte der Rauchgasheizzüge 2. Demgegenüber weist das U-förmige Bauteil 418 einen weiteren Steg 519 zwischen den beiden Schenkeln auf, so daß das U-förmige Bauteil 418 in Längsrichtung der Rauchgasheizzüge geschnitten, L-förmig ausgebildet ist, wie in Fig. 24 dargestellt.

Die gleichfalls besonders bevorzugte Ausführungsform nach Fig. 27 unterscheidet sich von derjenigen nach Fig. 21 im wesentlichen nur dadurch, daß die Stirnwand des Innenofen-Oberteils 1 ausschließlich aus U-förmigen Bauteilen 518, 518' mit L-förmigen Längsschnitt aufgebaut ist, wobei die Bauteile 518', die mit den Bauteilen 518 abwechseln, in den Stegen 519 Durchbrechungen 20 aufweisen.

In den Stegen 8; 28; 38; 48; 519 der U-förmigen Bauteile 6, 26; 36, 36'; 46, 418; 518, 518' an den Enden der Rauchgasheizzüge 2 sind verschließbare Öffnungen 21 (Fig. 1) zur Reinigung der Rauchgasheizzüge 2 vorgesehen.

Abgesehen von der Ausführungsform nach Fig. 15 mit den Platten 11, sind die übrigen Ausführungsformen (Fig. 1, 8, 21 und 27) ausschließlich aus U-förmigen Bauteilen aufgebaut.

## Patentansprüche

1. Kachelgrundofen mit mehreren übereinander angeordneten Rauchgasheizzügen (2), die durch horizontale Zwischenwände (3) voneinander getrennt sind, wobei die Zwischenwände (3) abwechselnd an dem einen und an dem anderen Ende der Rauchgasheizzüge (2) eine Öffnung (4) freilassen, um die Rauchgasheizzüge (2) unter Umlenkung der Rauchgase in die entgegengesetzte Richtung miteinander zu verbinden, dadurch gekennzeichnet, daß jeder Rauchgasheizzug (2) aus mindestens zwei unterschiedlichen im Querschnitt U-förmigen Bauteilen (6, 13; 26, 213, 213'; 36, 36'; 46, 413, 418; 518, 518', 513) und gegebenenfalls aus auf die U-förmigen Bauteile gelegten Platten (11), die die Zwischenwände (3) zwischen den Rauchgasheizzügen (2) bilden, selbsttragend zusammengesetzt ist.

2. Kachelgrundofen nach Anspruch 1, dadurch gekennzeichnet, daß jeder Rauchgasheizzug (2) zwei unterschiedliche U-förmige Bauteile (36, 36') aufweist, die seine beiden Stirnwände und seine beiden Seitenwände bilden, während die Zwischenwände (3) durch Platten (11) gebildet werden, wobei die U-förmigen Bauteile (36') zur Aufnahme der Platten (11) an ihren Schenkeln (39') Aussparungen (12) aufweisen.

3. Kachelgrundofen nach Anspruch 1, dadurch gekennzeichnet, daß zwischen den U-förmigen Bauteilen (6; 26; 46; 418; 518, 518') an den Enden der Rauchgasheizzüge (2) weitere im Querschnitt U-förmige Bauteile (13; 213, 213'; 413; 513) vorgesehen sind, wobei die Schenkel (14; 214,214'; 414; 514) der weiteren U-förmigen Bauteile (13; 213, 213'; 413; 513) die Seitenwände und ihre Stege (15; 215, 215'; 415; 515) die Zwischenwände (3) bilden (Fig. 1,8,21 und 27).

4. Kachelgrundofen nach Anspruch 3, dadurch gekennzeichnet, daß die U-förmigen Bauteile (6) an den Enden der Rauchgasheizzüge (3) sich jeweils über zwei Rauchgasheizzüge (2) erstrecken und an ihren Schenkeln (9) bis zum Steg (8) Aussparungen (16) aufweisen, die die Schenkel (14) des benachbarten U-förmigen Bauteils (13) aufnehmen (Fig. 1).

5. Kachelgrundofen nach Anspruch 3, dadurch gekennzeichnet, daß die U-förmigen Bauteile (26) an den Enden der Rauchgasheizzüge (2) sich jeweils über zwei Rauchgasheizzüge (2) erstrekken und jeweils mit ihren Schenkeln (29) in Aussparungen (217) eingreifen, die sich in den Schenkeln (214') des benachbarten U-förmigen Bauteils (213') bis zu dessen Steg (215') erstrekken (Fig. 8).

6. Kachelgrundofen nach einem der vorstehenden Ansprüche, dadurch gekennzeichnet, daß in den Stegen (8; 28; 38; 48; 519) der U-förmigen Bauteile (6; 26; 36, 36'; 46, 418; 518, 518') an den Enden der Rauchgasheizzüge (2) verschließbare Öffnungen (21) zur Reinigung der Rauchgasheizzüge (2) vorgesehen sind.

7. Kachelgrundofen nach einem der vorstehenden Ansprüche, dadurch gekennzeichnet, daß die Abmessungen der U-förmigen Bauteile (6, 13; 26, 213, 213'; 36, 36'; 46, 413, 418; 513, 518, 518') ein Vielfaches des Rastermaßes der Kacheln des Ofens betragen.

## Claims

1. A base tile stove with several chimney gas heating flues (2) arranged one above the other which are separated by horizontal partitions (3), in which said partitions (3) leave an opening (4) free alternately at the one or other end of said chimney gas heating flues (2) so as to connect said chimney gas heating flues (2) when reversing the chimney gases in the opposite direction, characterized in that each chimney gas heating flue (2) is self-supportingly composed of at least two different components of U-shaped cross- section (6, 13; 26, 213, 213'; 36, 36'; 46, 413, 418; 518, 518', 513) and possibly of slabs (11) placed upon said U-shaped components and forming said partitions (3) between said chimney gas heating flues (2).

2. A base tile stove as in claim 1, characterized in that each chimney gas heating flue (2) comprises two different U-shaped components (36, 36') forming its two front walls and its two sidewalls, whereas said partitions (3) are formed by slabs (11), said U-shaped components (36') having recesses (12) on their legs (39') for holding said slabs (11).

3. A base tile stove as in claim 1, characterized in that further components of U-shaped cross- section (13; 213, 213'; 413; 513) are provided between said U-shaped components (6; 26; 46; 418; 518,518') at the ends of said chimney gas heating flues (2), and the legs (14; 214, 214'; 414; 514) of said further U-shaped components (13; 213,2131 413; 513), the sidewalls and their webs (15; 215, 215'; 415; 515) form said partitions (3) (Fig. 1,8,21 and 27).

4. A base tile stove as in claim 3, characterized in that said U-shaped components (6) at the ends of said chimney gas heating flues (2) each extend beyond two chimney gas heating flues (2) and are provided with recesses (16) on their legs (9) up to the web (8), and said recesses (16) hold the legs (14) of the adjacent U-shaped component (13) (Fig. 1).

5. A base tile stove as in claim 3, characterized in that said U-shaped components (26) at the ends of said chimney gas heating flues (2) each extend beyond two chimney gas heating flues (2), each engaging recesses (217) with their legs (29), said recesses (217) extending in the legs (214') of the adjacent U-shaped component (213') up to the web (215') of the latter (Fig. 8).

6. A base tile stove as in any of the above claims, characterized in that lock-up openings (21) are provided in the webs (8; 28; 38; 48; 519) of said U-shaped components (6; 26; 36, 36'; 46, 418; 518, 518') at the ends of said chimney gas heating flues (2) for the purpose of cleaning the latter.

7. A base tile stove as in any of the above claims, characterized in that the dimensions of said U-shaped components (6, 13; 26, 213, 213'; 36, 36'; 46, 413, 418; 513, 518, 518') are a multiple of the modular dimension of the stove tiles.

## Revendications

1. Un poêle en faïence fixe avec plusieurs carneaux (2) de cheminée pour le gaz de fumée, qui sont séparés par des murs de refend (3) horizontaux, dans lequel les murs de refend (3) laissent une ouverture (4) libre alternativement à l'un ou l'autre bout desdits carneaux (2) pour relier lesdits carneaux (2) en retournant le gaz de fumée en sens inverse, caractérisé en ce que chaque carneau (2) est constitué de facon autoportante d'au moins deux éléments de construction (6, 13; 26,213,213'; 36, 36'; 46, 413, 418; 518, 518', 513) à section en U différents et, le cas échéant, de plaques (11) mises sur lesdits éléments en forme d'U et formant lesdits murs de refend (3) entre lesdits carneaux (2) de cheminée pour la gaz de fumée.

2. Un poêle en faïence fixe selon la revendication 1, caractérisé en ce que chaque carneau (2) de cheminée pour le gaz de fumée se compose de deux éléments (36, 36') en forme d'U différents formant ses deux frontons et ses deux faces latérales, tandis que lesdits murs de refend (3) se forment de plaques (11), lesdits éléments (36') en forme d'U ayant des encoches (12) sur ses traverses (39') pour tenir lesdites plaques (11 ).

3. Un poêle en faïence fixe selon la revendication 1, caractérisé en ce que d'autres éléments (13; 213, 213'; 413; 513) à section en U sont prévus entre lesdits éléments (6; 26; 46; 418; 518, 518') en forme d'U aux bouts desdits carneaux (2) de cheminée pour le gaz de fumée, et les traverses (14; 214, 214'; 414; 514) desdits autres éléments (13; 213,213'; 413; 513), les faces latérales et leurs dos (15; 215, 215'; 415; 515) forment lesdits murs de refend (3) (les figures 1,8,21 et 27).

4. Un poêle en faïence fixe selon la revendication 3, caractérisé en ce que chaque élément (6) en forme d'U aux bouts desdits carneaux (2) de cheminée pour le gaz de fumée s'étend sur deux carneaux (2) de cheminée pour le gaz de fumée et est prévu d'encoches (16) sur ses traverses (9) jusqu'au dos (8), et lesdits évidements (16) tiennent les traverses (14) de l'élément en forme d'U voisin (13) (la figure 1).

5. Un poêle en faïence fixe selon la revendication 3, caractérisé en ce que chaque élément (26) en forme d'U aux bouts des carneaux (2) de cheminée pour le gaz de fumée s'étend sur deux carneaux (2) de cheminée pour le gaz de fumée, chacun s'enclenchant avec ses traverses (29) dans des encoches (217) qui s'étendent des traverses (214') de l'élément (213') en forme d'U voisin jusqu'au dos (215') de celui-ci (la figure 8).

6. Un poêle en faïence fixe selon l'une des revendications précédentes, caractérisé en ce que des ouvertures (21) à fermeture sont prévues dans les dos (8; 28; 38; 48; 519) desdits éléments en forme d'U (6; 26; 36, 36'; 46,418; 518, 518') aux bouts desdit carneaux (2) de cheminée pour le gaz de fumée pour nettoyer ceux-ci.

7. Un poêle en faïence fixe selon l'une des revendications précédentes, caractérisée en ce que les dimensions desdits éléments en forme d'U (6, 13; 26, 213, 213'; 36, 36'; 46, 413, 418; 513, 518,518') sont un multiple de la dimension modulaire des carreaux de faïence du poêle.
